# EUROPÄISCHE PATENTSCHRIFT

(11) **EP 0 791 400 B1**
(45) Veröffentlichungstag und Bekanntmachung des Hinweises auf die Patenterteilung: **03.05.2000**
(21) Anmeldenummer: 96120821.2
(22) Anmeldetag: 23.12.1996
(51) Int. Cl.: B05B 13/06, B05B 15/04, B05B 7/14, B05D 1/12, B05D 7/22

(54) **Verfahren und Vorrichtung zum Aufbringen einer Beschichtung auf einen Gegenstand**
Process and apparatus for coating an object
Procédé et appareil pour revêtir un objet

(30) Priorität: 21.02.1996 CH 44796
(43) Veröffentlichungstag der Anmeldung: 27.08.1997
(73) Patentinhaber: ELPATRONIC AG, 8962 Bergdietikon (CH)
(72) Erfinder: Walser, Felix, 8340 Hinwil (CH)

(56) Entgegenhaltungen:
- EP-A- 0 093 083
- EP-A- 0 120 810
- EP-A- 0 192 969
- EP-A- 0 732 151
- WO-A-87/04643
- DE-A- 2 252 736
- DE-A- 2 642 587
- US-A- 3 901 184
- US-A- 4 500 038
- US-A- 4 886 013

## Beschreibung

Die Erfindung betrifft ein Verfahren zum Aufbringen einer Beschichtung auf einen Gegenstand gemäss Oberbegriff des Anspruchs 1. Ferner betrifft die Erfindung eine Vorrichtung zur Aufbringung einer Beschichtung auf einen Gegenstand gemäss Oberbegriff des Anspruchs 5.

Verfahren bzw. Vorrichtungen der genannten Art zum Beschichten von Gegenständen sind bekannt. Die Beschichtungsteilchen werden auf den zu beschichtenden Gegenstand aufgebracht, eventuell unter Einwirkung elektrostatischer Aufladung, und ergeben dort, z.B. durch eine Wärmebehandlung, eine haltbare Beschichtung. Insbesondere bekannt ist ein solches Vorgehen beim Beschichten bzw. Besprühen der Innennaht von Dosenzargen oder der ganzen Innenwandung von Dosenzargen mit Beschichtungsmaterial. Dabei muss das Beschichtungsmaterial, in der Regel ein Pulver, über eine lange Leitung gefördert werden, da der Zugang zu der geschlossenen Zarge nur durch die Schweissmaschine hindurch erfolgen kann. Die lange Leitung erfordert eine hohe Geschwindigkeit des Fluids, in der Regel Luft, um das Pulver in genügender Menge entlang der langen Leitung zu fördern. Eine hohe Luftgeschwindigkeit bzw. Teilchengeschwindigkeit ist aber an der Austrittsstelle unvorteilhaft, da dadurch die Pulverpartikel von der zu beschichtenden Oberfläche wieder abprallen können, was den Aufbringungswirkungsgrad verschlechtert. Ferner besteht die Anforderung, dass das austretende Beschichtungsmaterial möglichst homogen verteilt austreten sollte bzw. auf den zu beschichtenden Gegenstand auftreffen sollte, um eine gleichmässige Beschichtungsdicke zu erreichen; dies ist besonders bei der Nahtabdeckung bei Dosenrümpfen bzw. Dosenzargen notwendig. EP-A-0 732 151 zeigt eine Beschichtungseinrichtung, bei der ein Teil des Fluides am Anfang der Förderleitung entnommen wird.

Es ist daher Aufgabe der vorliegenden Erfindung, ein Verfahren und eine Vorrichtung bereitzustellen, mit denen bei guter Förderung in der Leitung ein hoher Aufbringungswirkungsgrad erzielt werden kann und mit denen eine sehr gleichmässige Beschichtung erzielbar ist.

Diese Aufgabe wird bei dem eingangs genannten Verfahren durch die kennzeichnenden Merkmale des Anspruchs 1 gelöst.

Die Aufgabe wird bei der eingangs genannten Vorrichtung durch die kennzeichnenden Merkmale des Anspruchs 5 gelöst.

Durch die Entnahme eine Teils des Fluids wird im folgenden Leitungsbereich die Fluidgeschwindigkeit verringert, was die Ausstossung der Beschichtungsteilchen mit geringer Geschwindigkeit bewirkt und damit den Aufbringungsgrad erhöht. Die Erfindung bewirkt also die Abtrennung von transporttechnisch notwendigem, im Austritts- bzw. Sprühbereich aber störenden Fluid aus dem Fluid-Pulvergemisch. Die geringere Geschwindigkeit und die damit einhergehende Drucksteigerung bewirkt weiter eine Verwirbelung der nachströmenden Teilchen, was eine bessere Homogenität des austretenden Teilchenstromes ergibt.

Vor der Entnahme des Teils des Fluidstromes erfolgt eine Trennung desselben in einen teilchenarmen Fluidstrom und einen teilchenreichen Fluidstrom. Entnommen wird dann nur der teilchenarme bzw. im wesentlichen teilchenfreie Fluidstrom. Damit steht im wesentlichen das gesamte entlang der Leitung geförderte Beschichtungsmaterial zum Beschichten bzw. Besprühen zur Verfügung, entnommen wird nur das zum Transport benötigte, im Beschichtungsbereich aber störende Fluid.

Die Trennung in einen teilchenarmen und einen teilchenreichen Fluidstrom erfolgt durch eine Krümmung in der Leitung.

Nachfolgend werden Ausführungsbeispiele der Erfindung anhand der Zeichnungen näher erläutert. Dabei zeigt
Figur 1 schematisch eine Einrichtung zur Förderung von Beschichtungspulver für die Beschichtung von Dosenzargen; und
Figur 2 den vorderen Teil einer Leitung für das Gas-Pulvergemisch bei der Beschichtung von Dosenzargen in Schnittdarstellung und mit der Angabe von Strömungslinien.

Figur 1 zeigt schematisch den Aufbau einer Anlage zur Herstellung und Beschichtung von Dosenzargen. Nachfolgend wird die Erfindung anhand dieses Beispiels näher erläutert, wobei dies nur als bevorzugte Ausführungsform zu verstehen ist. Die Erfindung kann auch bei der Beschichtung von anderen Gegenständen verwendet werden. Figur 1 zeigt eine Fördereinrichtung 1, welche in der Figur nur schematisch als ein durchgehendes Förderband dargestellt ist. Bei einer wirklichen Anlage dieser Art können mehrere Fördermittel mit entsprechenden Uebergabeelementen hintereinander vorgesehen sein. Die auf der Fördereinrichtung 1 geförderten Dosenzargen 2-7 werden auf bekannte Weise so hergestellt, dass in einer Rundungsstation 8 ein ebenes Blech zu einer Dosenzarge verformt wird, deren Längsnaht noch nicht geschlossen ist. Entlang der Förderstrecke kann die Längsnaht weiter geschlossen werden und wird jedenfalls in der Rollnahtschweissmaschine 9 zur Ueberlappung gebracht, so dass die Naht der Dosenzarge mittels der Schweissrollen 10 und 11 und in der Regel einer Drahtelektrode geschweisst werden kann. Die geschweissten Dosenzargen verlassen die Schweissmaschine und gelangen zu einer Beschichtungsstation. In der Beschichtungsstation wird entweder nur die Schweissnaht oder die gesamte Innenwandung der Zarge mit einem Beschichtungsmaterial versehen. Bekannterweise kann dies ein Beschichtungspulver sein, welches im Doseninnern aufgebracht wird. Dabei kann eine elektrostatische Aufladung des Pulvers vorgesehen werden, um eine gute Haftung des Pulvers an der Doseninnenwand zu erreichen. In einer nachfolgenden Station 13 wird dann eine Wärmebehandlung der Dosenzarge durchgeführt, welche ein Aufschmelzen des Pulvers bewirkt. Nachfolgend wird die Beschichtung durch Abkühlung zur fertigen harten Beschichtung. Das Aufbringen des Pulvers auf die Dosenzargeninnenwand erfolgt dadurch, dass aus einem Vorratsbehälter 14 das Pulver in einer Misch- und Fördereinheit 15 einem Gasstrom zugemischt wird, welcher das Pulver entlang der Leitung 16 durch die Rundungsstation 8 und die Schweissmaschine 9 bis zum Beschichtungsbereich fördert. Am Ende der Leitung 16 im Beschichtungsbereich wird das Pulver-Luftgemisch ausgestossen und trifft als ausgestossene Wolke 17, deren Form je nach Ausgestaltung des Ausstossbereichs der Leitung 16 bzw. des gewünschten Ergebnisses der Innenbeschichtung variieren kann, auf die Innenseite der Dosenzarge. Insoweit ist das beschriebene Verfahren und die gezeigte Anlage bekannt. Gemäss der Erfindung wird nun ein Teil des Fluidstroms in der Leitung 16 vor dem Ausströmbereich aus der Leitung entnommen. Im gezeigten Beispiel ist dazu eine Absaugleitung 18 vorgesehen, welche an einer Stelle 19 in die Leitung 16 mündet und welche am anderen Ende mit einer Unterdruckquelle 20 verbunden ist, welche die Absaugung eines Teils des Fluidstroms in der Leitung 16 bewirkt. Das abgesaugte Fluid kann nach der Unterdruckquelle 20 in die Umgebung entlassen werden, wobei ein Filter vorgesehen sein kann, der die mit dem Fluid zusammen abgesaugten pulverförmigen Beschichtungsteilchen zurückhält. Die Absaugung eines Teils des Fluidstroms bewirkt die eingangs geschilderten Vorteile. Insbesonders kann dadurch die Fördergeschwindigkeit für das Pulver mittels der Druckluft in der Leitung 16 hochgehalten werden, was die einwandfreie Förderung des Pulvers entlang der langen Leitung bewirkt. Durch die Absaugung wird indes die Geschwindigkeit des Pulver-Luftgemisches nach der Absaugstelle 19, d.h. im Bereich 22 deutlich geringer, so dass sich ein Auftreffen der Pulverteilchen auf die Zargeninnenwandung mit geringerer Geschwindigkeit ergibt, was den Aufbringungswirkungsgrad erhöht. Die Menge des abgesaugten Fluidstromes kann dabei durch Einstellung der Unterdruckquelle variiert werden. Die Einstellung kann auf empirische Weise derart erfolgten, dass trotz der Absaugung genug Pulver auf der Zargeninnenseite abgeschieden wird.

Figur 2 zeigt eine bevorzugte Ausgestaltung des vorderen Bereichs der Leitung 16, welche das Pulver-Luftgemisch fördert. Bei diesem Ausführungsbeispiel, in welchem gleiche Bezugsziffern wie in Figur 1 gleiche Teile bezeichnen, erfolgt wiederum die Förderung des Pulver-Luftgemisches durch die Leitung 16, an deren Austrittsende 23 der Austritt eines Gemisches von Pulver und Luft erfolgt. Die Absaugung eines Teils des Stromes in der Leitung 16 erfolgt hier ebenfalls mittels der Leitung 18, welche in einem Bereich 19' in die Leitung 16 mündet. Zu diesem Zweck ist ein Teil der Wandung der Leitung 16 zur Bildung einer entsprechenden Oeffnung 24 weggelassen. Ein Verbindungselement 25 verbindet die beiden Leitungen 18 und 16 miteinander und bildet in sich einen geschlossenen Anschlussraum 19', durch den die Leitung 18 über die Oeffnung 24 mit dem Innern der Leitung 16 in Verbindung steht. Bei dem gezeigten bevorzugten Ausführungsbeispiel erfolgt nun die Aufteilung des Gesamtstromes A aus Pulver und Luft in die zwei Teilströme B und C derart, dass der rückgeführte Teilstrom B im wesentlichen nur aus dem Fluid bzw. Luft besteht und keine Pulverteilchen enthält. Die Entnahme des Teilstromes B erfolgt hier nach einem gekrümmten Bereich 26 der Leitung 16, wobei der Zentrifugaleffekt dieser Rohrkrümmung ausgenützt wird. Demgemäss bewegen sich die gegenüber dem Transportgas schwereren Pulverpartikel vorwiegend an der in der Zeichnung rechten Krümmerwand entlang und somit im Bereich 27. Im in der Zeichnung linken Querschnittsbereich 28 des Krümmers strömt vorwiegend von Pulverpartikeln freies Transportgas, welches ohne die geförderte Pulvermenge wesentlich zu verringern, durch die Leitung 18 abgesaugt werden kann. Durch diese Ausführungsform ergibt sich eine Abtrennung von transporttechnisch notwendigem, im Sprühbereich aber störenden Gas aus dem Gas-Pulvergemisch. Dadurch ergeben sich ebenfalls die bereits geschilderten sowie weitere Vorteile. Einerseits wird die Strömungsgeschwindigkeit des Gas-Pulvergemisches im Strom C verringert, so dass die Relativgeschwindigkeit vom Gas-Pulverstrom zur zu beschichtenden mit einer bestimmten Geschwindigkeit transportierten Dosenzarge stark verringert wird. Durch diese Verringerung wird erreicht, dass die Pulverpartikel weniger von der zu beschichtenden Oberfläche abprallen und somit der Aufbringungswirkungsgrad verbessert wird. Weiter werden die mit einer bestimmten Geschwindigkeit geförderten Pulverpartikel durch den Druckanstieg und der damit verbundenen Geschwindigkeitsabnahme im Teilstrom C infolge der Impulswirkung abgebremst und dadurch zu einer nahezu homogenen Gas-Luft-Wolke über den ganzen Leitungsquerschnitt im Bereich C verwirbelt. Dadurch wird eine gleichmässigere Pulverschichtdicke erreicht. Weiter wird durch die Entnahme des Teilmassenstromes B vor dem Sprühraum die Menge des im Sprühraum abzuführenden Transportgases verringert, was die entsprechenden Abführmassnahmen vereinfachen kann. Weiter wird durch die Entnahme des Teilmassenstromes B mit Hilfe der Unterdruckquelle das Druckgefälle entlang der Leitung 16 verringert, was zu erhöhtem Massenstromdurchsatz bei gleichbleibendem Transportgasdruck führt.

In Figur 2 sind in Strömungsrichtung verlaufende Strömungslinien 30 angegeben, deren Abstand voneinander den herrschenden Druck darstellt. Ferner sind Geschwindigkeitslinien 31 angegeben, deren Abstand a voneinander ein Mass für die Strömungsgeschwindigkeit darstellt. Es ist ersichtlich, dass im Bereich des Stromes A eine grosse Fördergeschwindigkeit bei geringem Druck vorliegt, was erwünscht ist, um das Pulver entlang der langen Leitung zu fördern. Im Bereich des Stromes C hingegen ergibt sich durch die Absaugung des Massenstromes B die gewünschte Geschwindigkeitsabnahme bzw. eine Drucksteigerung. Die im Bereich 27 der Rohrkrümmung sich noch mit hoher Geschwindigkeit fortbewegenden Pulverteilchen gelangen in diesen Bereich geringerer Gasgeschwindigkeit und höheren Drucks und verwirbeln dort, wie bereits erwähnt, um das gewünschte homogene Gemisch mit zugleich gegenüber dem Strom A verminderter Geschwindigkeit zu ergeben.

Die dargestellte Rohrkrümmung ergibt ein einfaches Mittel zur Trennung des Pulver-Luftgemisches in einen Bereich der vorwiegend nur Luft enthält und einen Bereich, der Pulver und Luft enthält. Natürlich können auch andere Krümmungsformen oder andere Verläufe der Leitung 16 gewählt werden, die einen ähnlichen Effekt aufweisen.

## Patentansprüche

1. Verfahren zur Aufbringung einer Beschichtung auf einen Gegenstand (2-7), bei dem ein teilchenförmiges Beschichtungsmaterial mittels eines Fluidstromes (A) entlang einer Förderleitung (16) gefördert wird und in einem Beschichtungsbereich aus der Leitung austritt, dadurch gekennzeichnet, dass am Ende der Förderleitung vor dem Austrittsbereich ein Teil (B) des Fluidstromes aus der Leitung entnommen wird, wobei im Entnahmebereich eine Auftrennung in einen teilchenarmen und einen teilchenreichen Fluidstrom vorgenommen wird und der entnommene Teil (B) des Fluidstromes aus dem teilchenarmen Fluidstrom stammt, und wobei
die Auftrennung des Fluidstromes durch die Anordnung mindestens einer Krümmung (26) in der Leitung (16) erfolgt.

2. Verfahren nach Anspruch 1, dadurch gekennzeichnet, dass die Entnahme des Teiles (B) des Fluidstromes mittels einer in die Leitung mündenden Unterdruckleitung (18) erfolgt, durch die der Teil des Fluidstromes abgesaugt wird.

3. Verfahren nach Anspruch 1 oder 2, dadurch gekennzeichnet, dass der Fluidstrom ein Gasstrom ist, mittels dem ein pulverförmiges Beschichtungsmaterial gefördert wird.

4. Verfahren nach einem Anspruch 1 bis 3, dadurch gekennzeichnet, dass eine Reihe von auf einer Förderanlage (1) geförderter Gegenstände (2-7) beschichtet werden, insbesondere Dosenzargen.

5. Vorrichtung zur Aufbringung einer Beschichtung auf einen Gegenstand (2-7), bei der ein teilchenförmiges Beschichtungsmaterial aus einem Vorratsbehälter (14) mittels eines Fluidstromes (A) aus einer Fluidquelle (15) entlang einer Förderleitung (16) gefördert wird und in einem Beschichtungsbereich aus der Leitung austritt und auf den zu beschichtenden Gegenstand (2-7) trifft, dadurch gekennzeichnet, dass am Ende der Förderleitung (16) vor der Austrittsöffnung (23) derselben eine Öffnung (24) in der Leitung vorgesehen ist, an welche eine Saugleitung (18) angekoppelt ist, mittels welcher ein Teil (B) des Fluidstromes aus der Leitung entnehmbar ist, wobei im Bereich der Ankoppelung der Saugleitung (18) eine Krümmung (26) der Leitung (16) vorgesehen ist, welche den Fluidstrom in einen teilchenarmen und in einen teilchenreichen Fluidstrom aufteilt, und wobei die Saugleitung (18) derart angekoppelt ist, dass sie auf den teilchenarmen Fluidstrom einwirkt.

6. Vorrichtung nach Anspruch 5, gekennzeichnet durch eine Fördereinrichtung (1) für die zu beschichtenden Gegenstände (2-7) und eine der Fördereinrichtung mindestens teilweise folgende Fluidleitung (16).

## Claims

1. Method for applying a coating to an object (2-7) in which a particulate coating-material is conveyed along a transfer line (16) by means of a fluid flow (A) and is discharged from the line in a coating zone, characterized in that a part (B) of the fluid flow is bled from the transfer line at the end thereof, upstream of the discharge zone, separation into a particle-lean fluid flow and a particle-laden fluid flow being effected in the region of the bleed point, the part (B) of the fluid flow which is bled off being drawn from the particle-lean fluid flow, and the separation of the fluid flow being effected by the provision of at least one bend (26) in the line (16).

2. Method according to Claim 1, characterized in that bleeding off of part (B) of the fluid flow is effected by means of a partial vacuum line (18) which is connected to the line and through which the part of the fluid flow is extracted.

3. Method according to Claim 1 or Claim 2, characterized in that the fluid flow is a gas flow which is used to convey a pulverulent coating material.

4. Method according to any one of Claims 1 to 3, characterized in that a succession of objects (2-7) conveyed on a conveyor (1), in particular can bodies, are coated.

5. Apparatus for applying a coating to an object (2-7) in which a particulate coating-material from a feed bin (14) is conveyed along a transfer line (16) by means of a fluid flow (A) from a fluid source (15) and, in a coating zone, is discharged from the line and impinges on the object to be coated (2-7), characterized in that an opening (24) is provided in the transfer line (16) at the end thereof, upstream of the discharge opening (23) thereof, and is connected to a suction line (18) by means of which a part (B) of the fluid flow can be bled from the line, a bend (26) in the line (16) being provided in the region of the connection of the suction line (18) to divide the fluid flow into a particle-lean fluid flow and a particle-laden fluid flow, the suction line (18) being connected in such a way that it acts on the particle-lean fluid flow.

6. Apparatus according to Claim 5, characterized by a conveyor device (1) for the objects to be coated (2-7) and a fluid line (16) at least partly coextending with the conveyor device.

## Revendications

1. Procédé pour appliquer un revêtement à un objet (2-7), dans lequel un matériau de revêtement sous forme de particules est entraîné au moyen d'un courant de fluide (A), dans une conduite de convoyage (16), et sort de la conduite, dans une zone de revêtement, caractérisé en ce qu'à l'extrémité de la conduite de convoyage une partie (B) du courant de fluide est prélevée de cette conduite en amont de la zone de sortie, et dans lequel une séparation en un courant de fluide pauvre en particules et un courant de fluide riche en particules est réalisée dans la zone de prélèvement et la partie prélevée (B) du courant de fluide provient du courant de fluide pauvre en particules, et dans lequel la séparation du courant de fluide est réalisée par l'aménagement d'au moins une partie courbe (26) dans la conduite (16).

2. Procédé selon la revendication 1, caractérisé en ce que le prélèvement de la partie (B) du courant de fluide s'effectue à l'aide d'une conduite à dépression (18), qui débouche dans la conduite et au moyen de laquelle la partie du courant de fluide est aspirée.

3. Procédé selon la revendication 1 ou 2, caractérisé en ce que le courant de fluide est un courant de gaz, à l'aide duquel un matériau de revêtement pulvérulent est entraîné.

4. Procédé selon l'une des revendications 1 à 3, caractérisé en ce qu'on recouvre une série d'objets (2-7) qui sont entraînés dans une installation de convoyage (1), notamment des corps de boîtes.

5. Dispositif pour appliquer un revêtement sur un objet (2-7), dans lequel le matériau de revêtement sous forme de particules est entraîné depuis un réservoir (14) à l'aide d'un courant de fluide (A) provenant d'une source de fluide (15) le long d'une conduite de convoyage (16), et sort de la conduite dans une zone de revêtement et rencontre l'objet (2-7) à recouvrir, caractérisé en ce qu'à l'extrémité de la conduite de convoyage (16) et en amont de l'ouverture de sortie (23) de cette conduite est prévue une ouverture (24), à laquelle est raccordée une conduite d'aspiration (18), au moyen de laquelle une partie (B) du courant de fluide peut être prélevée de la conduite, et dans lequel dans la zone de l'accouplement de la conduite d'aspiration (18) est prévue une partie courbe (26) de la conduite (16), qui divise le courant de fluide en un courant de fluide pauvre en particules et un courant de fluide riche en particules, et dans lequel la conduite d'aspiration (18) est accouplée de telle sorte qu'elle agit sur le courant de fluide pauvre en particules.

6. Dispositif selon la revendication 5, caractérisé par un dispositif de convoyage (1) pour les objets (2-7) qui doivent être pourvus d'un revêtement, et une conduite de fluide (16) qui suit au moins en partie le dispositif de convoyage.
